# EUROPÄISCHE PATENTANMELDUNG

(11) **EP 3 261 182 A1**
(43) Veröffentlichungstag der Anmeldung: **27.12.2017**
(21) Anmeldenummer: 16175804.0
(22) Anmeldetag: 22.06.2016
(51) Int. Cl.: H01R 4/18, H01R 43/05

(54) **ELEKTRISCHE VERBINDUNGSLEITUNG**

(71) Anmelder: Delphi International Operations Luxembourg S.à r.l., 4940 Bascharage (LU)
(72) Erfinder: DELESCLUSE, Laurent, 281100 Luce (FR); MÜLLER, Andreas, 42289 Wuppertal (DE)
(74) Vertreter: Delphi France SAS

(57) **Zusammenfassung**

Elektrische Verbindungsleitung umfassend, ein Kabel (10) mit einer Vielzahl von Adern (14) und einer, die Adern radial umschließenden Isolierung (12), wobei die Isolierung entlang eines Endabschnitts (16) entfernt ist, ein Teilabschnitt (20) des Endabschnitts ist umgebogen, sodass die Endflächen (18) der Adern zur Isolierung hin ausgerichtet sind, einen Kabelschuh (22) mit einem Kontaktabschnitt (24) und einem Adercrimpabschnitt (26), wobei der Adercrimpabschnitt zumindest bereichsweise um die Adern des Endabschnitts (16) und des Teilabschnitts (20) des Kabels gecrimpt ist, wobei die Endflächen (18) der Adern innerhalb des Adercrimpabschnitts liegen.

## Beschreibung

Die Erfindung betrifft eine elektrische Verbindungsleitung umfassend ein elektrisches Kabel mit einem Aluminium-oder-Kupferleiter und einem Kabelschuh mit einem verformbaren Adercrimpabschnitt. Die Erfindung betrifft ferner ein Verfahren zum Befestigen des elektrischen Kabels an den Kabelschuh.

Bei der Verkabelung von elektrischen Anlagen, insbesondere im Kraftfahrzeugbereich, werden oftmals Kabelschuhe verwendet, die mittels einer Crimpverbindung an den Kabeln befestigt werden. Dabei werden eine Vielzahl von Kabeln zu Kabelsätzen oder Kabelbäumen zusammengefügt. Aufgrund der zunehmenden Anzahl der in einem Kraftfahrzeug verbauten elektrischen Verbraucher nimmt auch die Menge der erforderlichen Kabel zu. In Anbetracht des damit verbundenen Kostenanstiegs und der Erhöhung des Fahrzeuggewichts wird angestrebt, den Leitungsquerschnitt der einzelnen Kabel zu verringern. Dennoch soll auch ein Kabel mit geringem Leitungsquerschnitt zuverlässig an einem Kabelschuh befestigt werden. Es soll dabei jedoch vermieden werden, spezielle Kabelschuhe für Kabel mit geringem Querschnitt bereitstellen zu müssen. Gleichwohl sind insbesondere bei einer automatisierten Herstellung die Kriterien einer guten Verarbeitbarkeit und einer sicheren Kontaktierung zu erfüllen. Dokument EP2006963 zeigt ein Verfahren zum Befestigen eines elektrischen Kabels an einen Kabelschuh. Diese Verfahren funktioniert zufriedenstellen unter Verwendung von Kupferleitungen mit sehr kleinen Querschnitten.

Um das Gewicht der Kabelsätze bei der Verkabelung von Automobilen weiter zu reduzieren, geht der Trend dahin, Aluminium als Leitermaterial einzusetzen. Aluminiumleitungen haben gegenüber Kupferleitungen den Vorteil, leichter und preiswerter zu sein. Auch wenn der, gegenüber Kupfer, schlechtere elektrische Leitwert einen größeren Leitungsquerschnitt erfordert, überwiegen meist die Vorteile des Aluminiums. In der Praxis werden Aluminiumlegierungen mit angepassten Eigenschaften verwendet. Bei geringen Leiterquerschnitten müssen bei der Auswahl der Legierung sowohl die mechanischen als auch die elektrischen Eigenschaften des Leitermaterials ausbalanciert werden. Legierungen, die mechanisch robust sind, können bei der Verarbeitung oder elektrischen Kontaktierung problematisch sein. Bei der Kombination von Aluminiumleitungen und einem Kabelschuh aus Kupfer können, unter bestimmten Bedingungen, Effekte auftreten, die bei einer ausschließlichen Verwendung von Kupferwerkstoffen nicht auftreten würden. Bei Verwendung von Aluminiumleitungen mit Kabelschuhen aus Kupfer ist die Korrosion ein weiteres Problem.

Die Aufgabe der vorliegenden Erfindung ist es daher, eine leichte elektrische Verbindungsleitung bereitzustellen, die mechanisch robust und unempfindlich gegen Korrosion ist. Ferner ist es Aufgabe der vorliegenden Erfindung, ein Verfahren zum Befestigen eines Aluminium Kabels mit geringem Leitungsquerschnitt an einen Kabelschuh bereitzustellen.

Die Aufgabe wird durch eine elektrische Verbindungsleitung mit den Merkmalen des Anspruchs 1 sowie durch ein Verfahren nach Anspruch 10 gelöst.

Eine elektrische Verbindungsleitung umfassend ein Kabel mit einer Vielzahl von Adern und einer, die Adern radial umschließenden, Isolierung. Die Isolierung ist entlang eines Endabschnitts entfernt. Ein Teilabschnitt des Endabschnitts ist umgebogen, sodass die Endflächen der Adern zur Isolierung hin ausgerichtet sind. Ein Kabelschuh mit einem Kontaktabschnitt und einem Adercrimpabschnitt. Der Adercrimpabschnitt ist zumindest bereichsweise um die Adern des Endabschnitts und des Teilabschnitts des Kabels gecrimpt. Die Endflächen der Adern liegen innerhalb des Adercrimpabschnitts.

Ein Verfahren zur Herstellung einer elektrischen Verbindungsleitung umfassend die Schritte:
a) Bereitstellen eines elektrischen Kabels, welches von einer Isolierung umgebene Vielzahl von Adern aufweist und einem Kabelschuh mit zumindest einem verformbaren Adercrimpabschnitt,
b) Entfernen der Isolierung von einem Endabschnitt des Kabels;
c) Umbiegen eines endseitigen Teilabschnitts des abisolierten Endabschnitts des Kabels;
d) Einlegen des abisolierten Endabschnitts in den Crimpabschnitt des Kabelschuhs; Befestigen des Kabels im Kabelschuh durch Verformen des Adercrimpabschnitts.

Diese elektrische Verbindungsleitung kann mit herkömmlichen CrimpWerkzeugen hergestellt werden und erfordert somit keinen Umbau von vorhandenen Werkzeugen oder eine Investitionen in neue Werkzeuge. Durch das Vorhandensein von entweder einer Lage Adern, wie bei herkömmlichen Crimp-Verbindungen, oder zwei Lagen, wie bereichsweise bei der erfinderischen elektrischen Verbindungsleitung, sind entlang der Längsachse des Adercrimpabschnitts unterschiedlich große Mengen Leitermaterial vorhanden. Werden diese unterschiedlichen Mengen mit der gleichen Crimp-Höhe verpresst, ergeben sich unterschiedliche Verpressungsgrade des Leitermaterials. Durch Balancieren der Menge des Leitermaterials lassen sich die Verbindungseigenschaften zwischen elektrischem Kabel und Kabelschuh einstellen. Das Balancieren der Eigenschaften der Verbindungsleitung erfolgt durch die Länge des umgebogenen Aderteils, sowie durch die Positionierung der Aderendflächen innerhalb des Adercrimpabschnitts. Eine untergeordnete Rolle spielt die Anordnung des umgebogenen Teilabschnitts um die Längsachse des Kabels innerhalb des Adercrimpabschnitts. Auch wenn hier vornehmlich Aluminium als Leitermaterial genannt wird, sind auch vorteilhafte Effekte bei Verwendung von Kupfer als Leitermaterial zu beobachten.

Vorteilhafte Ausbildungen der Erfindung sind den Unteransprüchen, der Beschreibung und der Zeichnung zu entnehmen.

Gemäß einer Ausführungsform entspricht die Länge des Teilabschnitts einem Drittel der Länge des Endabschnitts. Bei dieser Aufteilung der freigelegten Adern liegen die Endflächen der Adern bei den meisten Kabelschuhen im mittleren Bereich des Adercrimpabschnitts. Dieser Aufbau erlaubt es, den Adercrimpabschnitt zur Hälfte für eine gute elektrische Kontaktierung und zur anderen Hälfte für gute Auszugskräfte zu optimieren.

Bevorzugt entspricht die Länge des Teilabschnitts 40% bis 10% der Länge des Endabschnitts. Durch Variieren der Längen des Teilabschnitts und des Endabschnitts können gewünschte Kombinationen elektrischer und mechanischer Eigenschaften geschaffen werden.

Bevorzugt ist die die Vielzahl der Adern im Teilabschnitt miteinander verschweißt.
Nach einer weiteren Ausführungsform sind die Vielzahl der nicht umgebogenen Adern mit den umgebogenen Adern, zumindest entlang eines Teilbereichs des Endabschnitts, miteinander verschweißt. Das Verschweißen dient zum Reinigen der Vielzahl der Adern und somit zur Erhöhung der Konnektivität. Bei Aluminium wird die Oxide Schicht aufgebrochen. Bevorzugt weist der Adercrimpabschnitt einen ersten Crimpbereich und einen zweiten Crimpbereich auf, wobei die Crimphöhe der Crimpbereiche im Wesentlichen gleichbleibend ist und der Verpressungsgrad der Adern im zweiten Crimpbereich größer ist als der Verpressungsgrad der Adern im ersten Crimpbereich. Der Kabelschuh kann mit herkömmlichen Werkzeugen an das Kabel befestigt werden, wodurch Kosten reduziert werden.

Nach einer weiteren Ausführungsform liegt der Leiterquerschnitt des Kabels im Bereich zwischen 0,35 mm² bis 2,5 mm². Dadurch können viele gängige Leiterquerschnitte verarbeitet werden

Bevorzugt weist der Adercrimpabschnitt Vertiefungen und/oder Erhebungen auf der, den Adern zugewandten, Seite auf. Bei einem hohen Verpressungsgrad drückt sich das Leitermaterial in die Prägung des Kabelschuhs, wodurch die Oxidschicht entfernt und das Kontaktieren verbessert wird.

Nach einer weiteren Ausführungsform weist der Adercrimpabschnitt eine Beschichtung mit einer Zinn und/oder Zink Legierung auf. Durch Beschichtung des Adercrimpabschnitts kann elektrochemische Korrosion vermindert werden. Insbesondere im ersten Crimpbereich, in dem ein geringerer Verpressungsgrad vorherrscht, wirkt sich eine Beschichtung positiv aus.

Vorteilhafterweise ragt der Biegebereich der Vielzahl von Einzeladern aus dem, dem Kontaktabschnitt zugewandtem, Ende des Adercrimpabschnitts. Der herausragende Biegebereich kann durch seine abgerundete Form das Hindurchstecken des Kabelschuhs durch Dichtungen erleichtern und die Öffnung der Dichtung vor Beschädigung schützen. Bevorzugt werden im Verfahrensschritt b, die Adern im Teilbereich durch Ultraschallschweißen vorkompaktiert.
Vorteilhafterweise werden im Verfahrensschritt c, nach dem Umbiegen, die umgebogenen Adern mit den nicht umgebogenen Adern im Teilbereich miteinander verschweißt. Das Verschweißen dient zum Reinigen der Vielzahl der Adern und somit zur Erhöhung der Konnektivität. Bei Aluminium wird die Oxide Schicht aufgebrochen.

Bevorzugt wird im Verfahrensschritt d der Adercrimpabschnitt des Kabelschuhs auf eine gleichbleibende Crimphöhe verformt. Dadurch erhält der Adercrimpabschnitt einen ersten Crimpbereich und einen zweiten Crimpbereich, wobei der Verpressungsgrad der Adern im zweiten Crimpbereich größer ist als der Verpressungsgrad der Adern im ersten Crimpbereich. Das führt zu verbesserten Verbindungseigenschaften der Crimpverbindung.

Bevorzugt wird im Verfahrensschritt d, beim Einlegen des abisolierten Endabschnitts in den Adercrimpabschnitt des Kabelschuhs, das Kabel so positioniert, dass sich die Endflächen der Adern innerhalb des Adercrimpabschnitts befinden. Dadurch wird sichergestellt, dass beim Verpressen zwei Bereiche mit unterschiedlichen Verpressungsgraden entstehen.

Nachfolgend wird die Erfindung anhand einer vorteilhaften Ausführungsform rein beispielhaft unter Bezugnahme auf die beigefügte Zeichnung beschrieben. Es zeigen:
- Fig. 1A-1C: zeigen wie die Adern umgebogen sind
- Fig. 2A-2B: zeigen wie das gebogene Kabelende im Crimpbereich positioniert ist
- Fig. 3A: zeigt den Verbindungsbereich der Verbindungsleitung
- Fig. 3B-4A: zeigen den Bereich aus Figur 3A längs geschnitten
- Fig. 4B-4C: zeigen Querschnitte des Adercrimpabschnitts

Fig. 1A zeigt das Ende eines Kabels 10 bei dem die Isolierung 12 entlang eines Endabschnitts 16 entfernt wurde. Eine Vielzahl von Adern 14 erstreckt sich bis zum Ende des Kabels. Die Adern 14 weisen an ihren Enden Endflächen 18 auf. In dieser Darstellung ist das Kabel an seinem Ende diagonal geschnitten. Das Kabel kann aber genauso gut gerade abgeschnitten sein. In Fig. 1B wird ein Teilabschnitt 20 der Adern 14 in einem Winkel von 90° zur Längsachse des Kabels 10 gebogen. In Fig. 1C wurde Teilabschnitt 20 weiter gebogen, sodass die Endflächen 18 der Adern 14 zur Isolierung 12 hin ausgerichtet sind.

Fig. 2A zeigt ein vorbereitetes Kabelende mit umgebogenen Adern 14. Ein Kabelschuh 22 ist mit seinem Adercrimpabschnitt 26 so zu dem Kabel 10 positioniert, dass die Endflächen 18 der Adern 14 innerhalb des Adercrimpabschnitts liegen. Das Leitungsende wird in dieser Position an dem Kabelschuh 22 befestigt. Das Kabelende wird befestigt, indem es im Adercrimpabschnitt 26 zwischen die Crimpflügel positioniert wird und die Crimpflügel um die Adern 14 gebogen werden. Fig. 2B zeigt eine elektrische Verbindungsleitung mit angebrachtem Kabelschuh 22. In dieser Darstellung sind Adern 14 beidseitig des Adercrimpabschnitts 26 sichtbar. Der Adercrimpabschnitts 26 oder die Dimensionierung des Endabschnitts 16 kann so gewählt werden, dass keine Adern 14 sichtbar sind. In dieser Darstellung ist ebenfalls ein Isolations-Crimp-Abschnitt 28 dargestellt, der allerdings nicht zwingend vorhanden sein muss.

Fig. 3A zeigt den Verbindungsbereich zwischen Kabel 10 und Kabelschuh 22. Ein Schnitt entlang der Linie 3B dieser Anordnung ist in Fig. 3B dargestellt. In dieser Darstellung ist zu sehen, dass sich die Aderenden der umgebogenen Adern 14 in etwa in der Mitte der Längsausdehnung des Adercrimpabschnitts 26 befinden. Die Adern 14 des zurückgebogenen Teilabschnitts 20 sind weitgehend parallel mit den Adern 14 des nicht umgebogenen Endabschnitt 16 ausgerichtet. Der Adercrimpabschnitt (26) unterteilt sich durch diese Anordnung der Adern 14 in einen ersten Crimpbereich 30 und einen zweiten Crimpbereich 31. Im ersten Crimpbereich 30 verläuft die einfache Anzahl von Adern 14 und im zweiten Crimpbereich 31 verläuft die doppelte Anzahl von Adern 14. Der Adercrimpabschnitt 26 ist mit einer gleichbleibenden Crimphöhe verpresst, sodass der Verpressungsgrad im zweiten Crimpbereich 31 wesentlich höher ist als im ersten Crimpbereich 30.

Fig. 4A zeigt die gleiche Darstellung wie Fig. 3B, allerdings sind hier Schnittlinien 4B und 4C eingebracht, die quer zur Längsachse des Kabelschuhs 22 durch den ersten Crimpbereich 30 und durch den zweiten Crimpbereich (31) verlaufen. Fig. 4B zeigt einen Querschnitt durch den ersten Crimpbereich 30. Durch die nur einfache Anzahl von Adern 14 ist der Adercrimpabschnitt 26 des ersten Crimpbereichs 30 stark eingerollt. Der Verpressungsgrad ist gering. Durch die doppelte Anzahl von Adern 14 im zweiten Crimpbereich 31 ist der Adercrimpabschnitt 26 nicht stark eingerollt. Der Verpressungsgrad ist wesentlich höher.

## Patentansprüche

1. Elektrische Verbindungsleitung umfassend, ein Kabel (10) mit einer Vielzahl von Adern (14) und einer, die Adern radial umschließenden Isolierung (12), wobei die Isolierung entlang eines Endabschnitts (16) entfernt ist, ein Teilabschnitt (20) des Endabschnitts ist umgebogen, sodass die Endflächen (18) der Adern zur Isolierung hin ausgerichtet sind,
einen Kabelschuh (22) mit einem Kontaktabschnitt (24) und einem Adercrimpabschnitt (26), wobei der Adercrimpabschnitt zumindest bereichsweise um die Adern des Endabschnitts (16) und des Teilabschnitts (20) des Kabels gecrimpt ist, wobei die Endflächen (18) der Adern innerhalb des Adercrimpabschnitts liegen.

2. Elektrische Verbindungsleitung nach Anspruch 1,
**dadurch gekennzeichnet, dass** die Länge des Teilabschnitts (20) ein Drittel der Länge des Endabschnitts (16) entspricht.

3. Elektrische Verbindungsleitung nach Anspruch 1,
**dadurch gekennzeichnet, dass** die Länge des Teilabschnitts (20) im Bereich von 40% bis 10% der Länge des Endabschnitts (16) entspricht.

4. Elektrische Verbindungsleitung nach einem der vorhergehenden Ansprüche, **dadurch gekennzeichnet, dass** die Vielzahl der Adern (14) im Teilabschnitt (20) miteinander verschweißt sind.

5. Elektrische Verbindungsleitung nach der Ansprüche 1 bis 3, **dadurch gekennzeichnet, dass** die Vielzahl der Adern (14) zumindest entlang eines Teilbereichs des Endabschnitts (16) miteinander verschweißt sind.

6. Elektrische Verbindungsleitung nach einem der vorhergehenden Ansprüche, **dadurch gekennzeichnet, dass** der Adercrimpabschnitt (26) einen ersten Crimpbereich (30)und einen zweiten Crimpbereich (31) aufweist, wobei die Crimphöhe der Crimpbereiche (30,31) im Wesentlichen gleichbleibend ist und der Verpressungsgrad der Adern (14) im zweiten Crimpbereich (31) größer ist als der Verpressungsgrad der Adern (14) im ersten Crimpbereich (30).

7. Elektrische Verbindungsleitung nach einem der vorhergehenden Ansprüche, **dadurch gekennzeichnet, dass** der Leiterquerschnitt des Kabels (10) im Bereich zwischen 0,35 mm² bis 2,5 mm² liegt.

8. Elektrische Verbindungsleitung nach einem der vorhergehenden Ansprüche, **dadurch gekennzeichnet, dass** der Adercrimpabschnitt (26) Vertiefungen und/oder Erhebungen auf der, den Adern (14) zugewandten, Seite aufweist.

9. Elektrische Verbindungsleitung nach einem der vorhergehenden Ansprüche, **dadurch gekennzeichnet, dass** der Adercrimpabschnitt (26) eine Beschichtung mit einer Zinn und/oder Zink Legierung aufweist.

10. Elektrische Verbindungsleitung nach einem der vorhergehenden Ansprüche, **dadurch gekennzeichnet, dass** der Biegebereich der Vielzahl von Einzeladern (14) aus dem, dem Kontaktabschnitt (24) zugewandtem Ende des Adercrimpabschnitts (26) ragt.

11. Verfahren zur Herstellung einer elektrischen Verbindungsleitung (1) nach einem der Ansprüche 1 bis 9,
umfassend die Schritte:
a) Bereitstellen eines elektrischen Kabels (10), welches von einer Isolierung (12) umgebene Vielzahl von Adern (14) aufweist und einem Kabelschuh (22) mit zumindest einem verformbaren Adercrimpabschnitt (26),
b) Entfernen der Isolierung (12) von einem Endabschnitt (16) des Kabels (10);
c) Umbiegen eines endseitigen Teilabschnitts (20) des abisolierten Endabschnitts (16) des Kabels (10);
d) Einlegen des abisolierten Endabschnitts (16) in den Adercrimpabschnitt (26) des Kabelschuhs; Befestigen des Kabels (10) im Kabelschuh (22) durch Verformen des Adercrimpabschnitts (26, 28).

12. Verfahren nach Anspruch 11, **dadurch gekennzeichnet, dass** im Verfahrensschritt b die Adern (14) im Teilbereich (20) durch Ultraschallschweißen vorkompaktiert werden.

13. Verfahren nach einem der Ansprüche 11 bis 12 , **dadurch gekennzeichnet, dass** im Verfahrensschritt c nach dem Umbiegen die umgebogenen Adern (14) mit den nicht umgebogenen Adern (14) im Teilbereich (20) miteinander verschweißt werden.

14. Verfahren nach einem der Ansprüche 11 bis 13 , **dadurch gekennzeichnet, dass** im Verfahrensschritt d der Adercrimpabschnitt (26) auf eine gleichbleibende Crimphhöhe verformt wird.

15. Verfahren nach einem der Ansprüche 11 bis 14 , **dadurch gekennzeichnet, dass** im Verfahrensschritt d beim Einlegen des abisolierten Endabschnitts (16) in den Adercrimpabschnitt (26) des Kabelschuhs, das Kabel (10) so positioniert wird, dass sich die Endflächen der Adern (18) innerhalb des Adercrimpabschnitts (26) befinden.
